# EUROPÄISCHE PATENTSCHRIFT

(11) **EP 0 176 021 B1**
(45) Veröffentlichungstag und Bekanntmachung des Hinweises auf die Patenterteilung: **29.05.1991**
(21) Anmeldenummer: 85111713.5
(22) Anmeldetag: 17.09.1985
(51) Int. Cl.: A63B 49/00

(54) **Tennisschläger**
Tennis racket
Raquette de tennis

(30) Priorität: 22.09.1984 DE 3434956
(43) Veröffentlichungstag der Anmeldung: 02.04.1986
(62) Teilanmeldung aus: 88202025.8
(73) Patentinhaber: Kuebler, Siegfried, D-88662 Überlingen (DE)
(72) Erfinder: Kuebler, Siegfried, D-88662 Überlingen (DE)
(74) Vertreter: Hiebsch, Gerhard F., Dipl.-Ing.

(56) Entgegenhaltungen:
- EP-A- 0 013 595
- DE-A- 2 932 996
- FR-A- 2 195 163
- US-A- 1 539 019
- US-A- 4 165 071
- US-A- 4 291 574
- American Journal of Physics, 47(6), Juni 1979, Seiten 482-487

## Beschreibung

Die Erfindung betrifft einen Tennisschläger, mit in einem Spannrahmen aus einem Profilstab vorgesehener Bespannung in einer Ebene für Spiele mit einem in einer Zeitdauer von etwa 2 bis 6 ms für eine halbe Schwingung mit der Bespannung in Berührung befindlichen Ball, einer an den Spannrahmen anschließenden -- von sich treffenden Abschnitten des Profilstabes und einem diese verbindenden Rahmensteg begrenzten - Herzzone sowie einem endwärtigen Handgriff in der Schlägerlängsachse.

Ein üblicher Tennisschläger weist eine Höhe des nicht ummantelten Handgriffes von 23 bis 32 mm auf, und die Höhe des Spannrahmens -- in Schlagrichtung, also rechtwinklig zur Bespannung gesehen --liegt unterhalb der Handgriffdicke. Ein Schläger dieser üblichen Bemaßung wird etwa in DE-A-30 18 354 wiedergegeben.

An im Bereich des Handgriffes eingespannten Tennisschlägern dieser Art wurde durch Versuche eine Eigenfrequenz von 25 bis max. 50 Hz festgestellt; unbespannte Tennisschläger zeigen im allgemeinen geringfügig höhere Werte an.

Ein auf die Bespannung teffender Ball zwingt den Spannrahmen bekanntlich aus der Längsachse des Schlägers und führt zu einer Verschlechterung der Treffsicherheit; die beschriebene Auslenkung des Spannrahmens ist für die Richtung des Balles mit verantwortlich.

Durch die unterschiedlichen Maße der Eigenfrequenz des Tennisschlägers einerseits sowie der "Ballresonanz" von etwa 125 Hz anderseits entstehen über die gesamte Länge eines Spielfeldes nachweislich Abweichungen bis zu einem Meter von der gewünschten Fluglinie des Balles. Die Schlagpräzision bekannter Tennisschläger läßt somit erheblich zu wünschen übrig.

In der US-A-15 39 019 wird die Entwicklung eines Tennisschlägers beschrieben, dessen Schwingungsmittelpunkt im Zentreum der Bespannungsfläche liegt. Sein Handgriff setzt sich bis zum Schlägeroval in einer "intermediate portion" fort, deren ovaler Querschnitt nahe des Schlägerovals höher ausgebildet ist als der Querschnitt des Rahmens des Schlägerovals. Der Schlägerkopf ist durch einen größeren Querschnitt schwerer gestaltet und durch ein Zusatzgewicht in Form eines Metallstreifens ergänzt.

In einem Aufsatz "Physics of the tennis racket" (American Journal of Physics, 47(6), Juni 1979, S. 482 - 487) wird die Messung der Schwinungsperioden bei unterschiedlichen Tennisschlägern geschildet und erwähnt, daß die halbe Schwingung bei manchen der Tennisschläger etwa der doppelten Verweildauer des Balles an der Bespannung entsprochen hat. Um den Verlust von Energie durch Deformation so gering wie möglich zu halten, könne man den Tennisschläger steifer gestalten und mit niedrigerer Schwingungdauer ausstatten.

Angesichts dieser Gegebenheiten hat sich der Erfinder das Ziel gesetzt, einen Schläger der eingangs erwähnten Art zu schaffen, bei welchem die beschriebenen Abweichungen erheblich vermindert sind. Das Schlagverhalten des Schlägers soll insgesamt verbessert werden.

Zur Lösung dieser Aufgabe führt ein Tennisschläger nach der Lehre des Anspruches 1. Zudem soll die der Längsschwingung überlagerte Torsionsschwingung günstigerweise der Resonanzschwingung entsprechen und im bevorzugten Falle etwa 125 Hz betragen.

Von besonderer Bedeutung für den erfindungsgemäßen Schläger ist die Ausgestaltung der Herzzone als schmaler Rahmensteg, dessen Höhe geringer ist als die Höhe des Profilstabes.

Der erfindungsgemäße Tennisschläger -- der insoweit mit bekannten Schlägern übereinstimmt, als sein Spannrahmen bzw. ein diesen ergebender Profilstab eine in der Ebene der Bespannung gemessene Querschnittsbreite zwischen 8 und 16 mm besitzt -- weist ein Trägheitsmoment auf, welches vier- bis 16fach höher ist als das Trägheitsmoment eines Tennisschlägers nach dem Stande der Technik, dessen Querschnittshöhe gleich oder geringer ist als die Dicke seines Handgriffes.

Bei dem Schläger nach der Erfindung liegt die übliche Dicke des Handgriffes ohne Ummantelung also ohne Griffleder, Schaumgummiumhüllung od.dgl. nicht zum konstruktiven Schlägerprofil gehörender Zutaten und ohne Berücksichtigung der Griffkappe zwischen etwa 23 und 32 mm. Seine Schlägerachse bildet eine Symmetriegerade und die Höhe eines Querschnittes des Spannrahmens ist größer als jene Dicke des Handgriffes. Letztere ist durch die menschliche Hand vorgegeben und bleibt deshalb selbst ohne Einfluß auf die Schlägergestaltung. Erfindungsgemäß gilt die voranstehende Maßgabe des Verhältnisses von Handgriffdicke zu der Höhe eines Querschnittes auch für einen Profilstab, aus welchem der Spannrahmen hergestellt ist.

So hat es sich als günstig erwiesen, daß die größte Querschnittshöhe des Schlägers im Bereich seiner Herzzone größer ist als die Dicke des Handgriffes. Diese "größte Höhe" kann sich sowohl zum Handgriff als auch zum Schlägerkopf, also in beide Richtungen der Längsachse, verjüngen, wobei bevorzugt seine "größte Höhe" in einem beidseits der Herzzone verlaufenden Bereich gleichbleibend ist.

Nach einem anderen Merkmal der Erfindung ist die größte Höhe des Schlägers am Übergang zum Handgriff angeordnet - die Schläger- oder Querschnitthöhe kann von diesem Übergang oder in Abstand dazu zum Schlägerkopf hin abnehmen. Die Abnahme mag unter Erzeugng einer geraden Längskontur des Profiles stetig erfolgen, jedoch ist es auch möglich, die Kontur geschwungen oder gekrümmt herzustellen.

Als bevorzugute max. Höhe des Querschnittes von Profilstab und/oder Spannrahmen hat sich ein Maß über der Dicke des Handgriffes bis zu etwa 45 mm erwiesen.

Die senkrecht zur Bespannung gerichtete Höhe des Querschnittes oder Profiles von Schläger bzw. Spannrahmen kann gegenüber der Griffdicke sprunghaft oder allmählich zunehmen und/oder von der Stelle des höchsten Ausmaßes zum Schlägerkopf hin -- sprunghaft oder allmählich -- wieder abnehmen.

Soweit vorstehend ein Querschnittsmaß erwähnt wird, bleibt zu berücksichtigen, daß die Längsachse des Schlägers auch Symmetrieachse ist, d. h. dem beschriebenen Querschnitt des Spannrahmens liegt auf der anderen Seite der Symmetrieachse ein entsprechender Querschnitt gegenüber. Zudem bestimmt im Rahmen der Erfindung -- wie an sich bekannt -- die Bespannung eine Symmetrieebene.

Weitere Vorteile, Merkmale und Einzelheiten der Erfindung ergeben sich aus der nachfolgenden Beschreibung sowie anhand der Zeichnung; diese zeigt in:
- Fig. 1:: die teilweise wiedergegebene Draufsicht auf einen bekannten Tennisschläger mit Spannrahmen aus Profilrohr;
- Fig. 2:: die Seitenansicht zu Fig. 1;
- Fig. 3:: den vergrößerten Querschnitt durch Fig. 1 nach deren Linie III - III;
- Fig. 4:: eine Schwingungsgrafik für den Tennisschläger nach Fig. 1 bis 4;
- Fig 5:: eine Schemaskizze zu einem Belastungsfall;
- Fig. 6:: eine Teildraufsicht auf eine bevorzugte Ausführungsform eines erfindungsgemäßen Tennisschlägers mit Spannrahmen;
- Fig. 7:: die der Fig. 2 entsprechende Darstellung des Tennisschlägers der Fig. 6;
- Fig. 8:: einen Querschnitt des Spannrahmens des erfindungsgemäßen Tennisschlägers;
- Fig. 9:: eine Schwingungsgrafik zu Fig. 6 bis 8;
- Fig.10 bis Fig. 12:: schematisierte Seitenansichten zu ausgewählten bevorzugten Ausführungsformen des erfindungsgemäßen Tennisschlägers.

Ein in den Fig. 1 bis 3 beispielhaft dargestellten Tennisschläger 10 bekannter Art weist einen ovalen Spannrahmen 12 aus einem entsprechend gekrümmten Profilstab 13 auf, der beidseits der Schlägerlängsachse M in -- ein plattenförmiges Herz 14 begrenzenden -- Profilarmen 15 endet. Letztere sind in einem Handgriff 16 einer Dicke i von 26 bis 32 mm festgelegt; die Dicke i ist an Handgriffen 16 ohne Umwicklungsleder und ohne Berücksichtigung einer Griffkappe 17 gemessen.

Spannrahmen 12 und Herz 14 umgeben eine Bespannungsfläche Q aus Quersaiten 18 und diese kreuzenden Längssaiten 19. Der bevorzugte Auftreffpunkt für einen nicht gezeigten Tennisball ist in Fig. 1 mit S bezeichnet.

Der Spannrahmen 12 bzw. sein Profilstab 13 ist gemäß Fig. 3 rechteckigen Querschnitts, dessen Seitenwände 20 beispielsweise in einem Abstand a von 7 mm und dessen Querwände 21 in einem Abstand b von 17 mm verlaufen.

Bei einer Wanddicke q der Seiten- bzw. Querwand 20 bzw. 21 von 2 mm ergeben sich eine Außenbreite m von 11 mm und eine äußere Höhe n von 21 mm. Letztere ist im übrigen weit niedriger als die Dicke i des Handgriffs 16.

Die aus vorstehenden Maßen errechenbare Querschnittsfläche für den Profilstab 13 beträgt in mm²:

$\text{21 . 2 . 2 + 7 . 2 . 2 = 112.}$

Die Eigenfrequenz f₀ des entsprechend dem Schema gemäß Fig. 5 eingespannten Tennisschlägers 10 ist meßbar, indem eine an der Schlägerlängsachse M angreifende Kraft P plötzlich entfernt wird.

Wird die Eigenfrequenz auf ein mit 3000 mm/ₛ laufendes Schreibband geschrieben, gilt
worin 1 die vom Schreibband abgelesene Schwingungslänge in mm ist.

Im Elastizitätsbereich ist das Maß d der in Fig. 5 deutlich gemachten Durchbiegung der Kraft P proportional. Sie ist aber auch in eine Beziehung zu der Eigenfrequenz des Tennisschlägers 10 in Längsrichtung zu bringen; hat ein Tennisschläger unter der gleichen Kraft P eine Durchbiegung von d₁ und ein anderer eine solche von d₂ , kann die Eigenfrequenz des zweiten Tennisschlägers annähernd nach folgender Beziehung berechnet werden:
Die Kontaktzeit zwischen Tennisschläger 10 und Ball wurde durch viele Versuche -- u. a. durch Hochgeschwindigkeitsfotografie -- mit 2 bis max. 6 ms festgestellt, im Mittel also mit 4 ms, was für eine ganze Schwingung t = 8 ms oder 125 Hz erbringt.

Fig. 4 zeigt eine Schwingungskurve in Längsrichtung für einen üblichen Tennisschläger 10 nach Fig. 1 bis 3. Bei Punkt A berührt ein Ball das Netz der Bespannung Q und zwingt den Spannrahmen 12,der Ballfrequenz zu folgen. Dieser Bewegung trachten dynamische Trägheitskräfte des Spannrahmens 12 entgegenzuwirken. Am Punkt B angelangt, kehrt der Ball seine Richtung um und verläßt die dem Ball folgende Bespannung Q etwa an Punkt C. Der Tennisschläger 10 schwingt in seiner Eigenfrequenz nach und befindet sich erst am Punkt D, wenn sich der Ball von der Bespannung Q bei C trennt (t = 8 ms, t/₄= 2 ms).

Die unterschiedlichen Maße der Eigenfrequenz das Tennisschlägers 10 von 25 bis 50 Hz einerseits sowie der Erregerfrequenz des Balles von etwa 125 Hz anderseits führen -- über die ganze Länge eines Spielfeldes gesehen -- zu bedeutenden Abweichungen des Balles von der gewünschten Fluglinie; diese Abweichung kann --wie erwähnt -- bis zu einem Meter betragen.

Die Ausführung eines Tennisschlägers 30 nach Fig. 6 bis 8 weist eine Resonanzfrequenz auf, welche dem beschriebenen Mangel abhilft; der Querschnitt des Profilstabes 33 enthält gemäß Fig. 8 die folgenden Maße:

als Ergebnis einer Berechnung, welche die Übereinstimmung der Eigenfrequenz dieses Tennisschlägers 30 und der "Ballresonanz" bestätigt, also die Übereinstimmung der Erregerfrequenz mit der Eigenfrequenz.

Die errechenbare Querschnittsfläche ist hier
gleicht also der Querschnittsfläche von Tennisschläger 10, der nachfolgend mit TS₁₀ bezeichnet sei.
Bei
- d₁₀: = Durchbiegung von TS₁₀
- d₃₀: = Durchbiegung von Tennisschläger 30 (TS₃₀)
- FR₁₀: = Eigenresonanz von TS₁₀ = 50 Hz ^{*})
- FR₃ᵤ: = Eigenresonanz von TS₃₀ = 125 Hz

ist

Fußnote: *) Werte gelten für Graphitschläger, also für harte Werkstoffe
$\text{d ₃₀ = 0,16 . d₁₀}$

Die Einfederung unter einer Last P muß -- gegenüber TS₁₀-- bei TS₃₀ 1/6 betragen.

Die Querschnittsflächen in Fig. 3 und Fig. 5 führen zu Die Durchbiegung d ist eine Funktion von $\frac{\text{1}}{\text{J}}$ .

Das heißt
die Einfederung ist mit dem Querschnitt nach Fig. 5: 0,28.

Die Resonanzfrequenz ist

Nimmt man an

b₁ = 37 mm,
n₁ = 42 mm,

so ist

Eine diese Erkenntnisse berücksichtigende Rahmenform gibt Fig. 7 wieder, in der sich ein Bereich E mit vorstehender Profilhöhe n₁ beidseits eines Rahmensteges 34 erstreckt. Vom Bereich E nimmt die Profilhöhe n₀ zum Schlägerkopf 40 einerseits und zum Handgriffansatz 41 stetig ab.Der in Fig. 7 geschnitten dargestellte Rahmensteg 34 ersetzt das zuvor beschriebene Herz 14 und weist eine geringere mittlere Profilhöhe h auf als der Profilstab 33.

Das Schwingungsverhalten des erfindungsgemäßen Tennisschlägers 30 in Längsrichtung entnimmt man Fig. 9. Mit dessen Eigenfrequenz stimmt jetzt die Erregerfrequenz des Balles überein. Bei dessen Abheben von der Bespannung Q ist der Tennisschläger 30 am Punkt C oder in dessen unmittelbarer Nachbarschaft angelangt, und der Ball erhält neben einer zusätzlichen Beschleunigung aus dem Spannrahmen 32 des Tennisschlägers 30 eine genaue Flugbahn, die nicht mehr durch das Maß Z der Auslenkung verfälscht ist, wie sie Fig. 4 erkennen läßt. Bei ungenau -- d. h. außerhalb der Längsachse M auf den Tennisschläger 30 bzw. dessen Bespannung Q --treffenden Bällen entsteht eine Torsionsschwingung um die Längsachse M. Diese Torsionsschwingung ist der Längsschwingung überlagert.

Wird auch diese Schwingung durch Abstimmung des Rahmenstegs 34 aus Fig. 7 auf bevorzugt 125 Hz gebracht, schwingt der gesamte Tennisschläger 30 bei Ballberührung nur noch sinusförmig in einer Frequenz und kompensiert auch torsionsbedingte Schlagabweichungen durch rechtzeitiges Rückschwingen.

Die Handgriffe 16 des Tennisschlägers 30 (Fig. 6 bis 8) und der in den Fig. 10 bis 12 wiedergegebenen Ausführungsformen 30_{b} bis 30_{c} sind von üblicher Dicke i, welche -- wie gesagt -- 23 bis 32 mm mißt, gegenüber dieser Dicke i besitzen die anschließenden Profilstäbe -- ihrer wechselnden Höhen halber besser als Rahmenprofile 33 bezeichnet -- in allen Fällen eine längere äußere Höhe n₁.

Das Rahmenprofil 33_{b} nach Fig. 10 ist insgesamt von jener max. Höhe n₁_{,} während die max. Höhe n₁ von Rahmenprofil 33_{c} (Fig. 11) etwa an Herzzone H endet und als Höhe n₀ zum Schlägerkopf 40 abnimmt.

Die in der Zeichnung dargestellten Ausführungsbeispiele zeigen von der max. Höhe n₀ ausgehende Gerade, also jeweils eine stetige Abnahme der variablen Höhe n_{0.} Statt diesem stetigen Verlauf können die entsprechenden Querschnittskonturen auch gekrümmt sein, wie dies in Fig. 12 bei 33ₐ angedeutet ist.

## Patentansprüche

1. Tennisschläger (30) mit in einem Spannrahmen (32) aus einem Profilstab (33) vorgesehener Bespannung in einer Ebene, für Spiele mit einem in einer Zeitdauer von etwa 2 bis 6 ms für eine halbe Schwingung mit der Bespannung in Berührung befindlichen Ball, einer an den Spannrahmen (32) anschließenden von sich treffenden Abschnitten des Profilstabes und einem diese verbindenen Rahmensteg (34) begrenzten Herzzone (H) sowie einem endwärtigen Handgriff (16) in der Schlägerlängsachse (M), wobei die Resonanzfrequenz erster Ordnung des bespannten Tennisschlägers (30) näherungsweise der aus der Halbschwingung umgerechneten Frequenz der Zeitdauer der Berührung Ball/Bespannung (Q) entspricht, bei dem am Handgriff (16) festliegenden Tennisschläger (30) 83 bis 200 Hz, bevorzugt 100 bis 140 Hz, beträgt sowie der Rahmensteg (10) so abgestimmt ist, daß beim Auftreten von Torsionsschwingungen der Schläger bei Ballberührung lediglich sinusförmig in einer Frequenz schwingt.

2. Tennisschläger nach Anspruch 1, dadurch gekennzeicnhnet, daß die der Längsschwingung überlagerte Torsionsschwingung bei 125 Hz liegt.

3. Tennisschläger nach Anspruch 1 oder 2 mit einer Querschnittsbreite des den Spannrahmen ergebenden Profilstabes zwischen 8 und 16 mm, dadurch gekennzeichnet, daß das Trägheitsmoment des Querschnittes von Spannrahmen (32) bzw. Profilstab (33) des Schlägers (30) das vier- bis 16fache des Trägheitsmomentes eines Tennisschlägers (10) aufweist, dessen Querschnittshöhe gleich oder geringer ist als die Dicke (i) des Handgriffes (16).

4. Tennisschläger nach einem der Ansprüche 1 bis 3, dadurch gekennzeichnet, daß die Profilhöhe (h) des Rahmenstegs (34) kürzer ist als die größte Höhe (n₁) des Profilstabes (33,33ₐ bis 33_{c})_{.}

5. Tennisschläger nach einem der Ansprüche 1 bis 4, dadurch gekennzeichnet, daß die quer zur Ebene der Bespannung (Q) verlaufende größte Querschnittshöhe (n₁) des Profilstabes (33 bzw. 33ₐ bis 33_{c}) im Bereich der Herzzone (H) größer ist als die Dicke (i) des Handgriffes (16).

6. Tennisschläger nach Anspruch 4 oder 5, dadurch gekennzeichnet, daß die größte Querschnittshöhe (n₁) des Profilstabes (33,33ₐ bis 33_{c}) im Bereich der Herzzone (H) beidends des Rahmensteges (34) vorgesehen ist.

7. Tennisschläger nach einem der Ansprüche 1 bis 6, dadurch gekennzeichnet, daß die Höhe (n₁) des Profilstabes (33,33ₐ bis 33_{c}) in einem Bereich (E) beidseits der Herrzone (H) gleichbleibend ist.

8. Tennisschläger nach einem der Ansprüche 1 bis 7, dadurch gekennzeichnet, daß die Höhe (n₀) des Profilstabes (33_{c}) etwa von der Herzzone (H) des Tennisschlägers (30_{c}) in Richtung auf dessen Schlägerkopf (40) hin abnimmt.

9. Tennisschläger nach einem der Ansprüche 1 bis 8, dadurch gekennzeichnet, daß sich der Profilstab (33,33ₐ bis 33_{c}) sowohl zum Handgriff (16) als auch zum Schlägerkopf (33,33ₐbis 33_{c}) hin verjüngt.

10. Tennisschläger nach einem der Ansprüche 1 bis 8, dadurch gekennzeichnet, daß die Verminderung der Höhe (n₀) des Profilstabes (33,33ₐ bis 33_{c}) stetig ist.

11. Tennisschläger nach einem der Ansprüche 1 bis 8, dadurch gekennzeichnet, daß die Höhe (n₀) des Profilstabes (33,33ₐ bis 33_{c}) unter Erzeugung einer gekrümmten Kontur abnimmt.

12. Tennisschläger nach einem der Ansprüche 1 bis 11, dadurch gekennzeichnet, daß der Profilstab (33,33ₐ bis 33_{c}) ein Hohlprofil ist.

## Claims

1. Tennis racket (30) with strings in one plane provided in a clamping frame (32) consisting of a profile bar (33), for games with a ball which is in contact with the strings in a period of approximately 2 to 6 ms for a semi-oscillation, a core zone (H) adjoining the clamping frame (32) and flanked by profile bar sections adjoining each other and by a frame web (34) connecting the latter, and an end handle (16) in the longitudinal axis (M) of the racket, wherein the primary resonant frequency of the strung tennis racket (30) approximately corresponds to the frequency converted from the semi-oscillation, of the period of ball/string (0) contact, in the case of the tennis racket (30) anchored to the handle (16) is 83 to 200 Hz, preferably 100 to 140 Hz, and the frame web (10) is adjusted in such a way that when torsional oscillations occur, the racket oscillates only sinusoidally in one frequency on contact with the ball.

2. Tennis racket according to claim 1, characterised in that the torsional oscillation superimposed on the longitudinal oscillation is around 125 Hz.

3. Tennis racket according to claim 1 or 2 with a cross-sectional width of the profile bar producing the clamping frame between 8 and 16 mm, characterised in that the moment of inertia of the cross-section of the clamping frame (32) or profile bar (33) of the racket (30) is 4 to 16 times the moment of inertia of a tennis racket (10) of which the cross-sectional height is equal to or less than the thickness (i) of the handle (16).

4. Tennis racket according to any of claims 1 to 3, characterised in that the profile height (h) of the frame web (34) is shorter than the maximum height (n₁) of the profile bar (33, 33ₐ to 33_{c}).

5. Tennis racket according to any of claims 1 to 4, characterised in that the maximum cross-sectional height (n₁) of the profile bar (33 or 33ₐ to 33_{c}) extending transversely to the plane of the strings (Q) in the region of the core zone (H) is greater than the thickness (i) of the handle (16).

6. Tennis racket according to claim 4 or 5, characterised in that the maximum cross-sectional height (n₁) of the profile bar (33, 33ₐ to 33_{c}) in the region of the core zone (H) is provided at both ends of the frame web (34).

7. Tennis racket according to any of claims 1 to 6, characterised in that the height (n₁) of the profile bar (33, 33ₐ to 33_{c}) is constant in a region (E) on both sides of the core zone (H).

8. Tennis racket according to any of claims 1 to 7, characterised in that the height (n₀) of the profile bar 33_{c}) decreases approximately from the core zone (H) of the tennis racket (30_{c}) towards the racket head (40) thereof.

9. Tennis racket according to any of claims 1 to 8, characterised in that the profile bar (33, 33ₐ to 33_{c}) tapers both towards the handle (16) and towards the racket head (33, 33ₐ to 33_{c}).

10. Tennis racket according to any of claims 1 to 8, characterised in that the reduction in height (n₀) of the profile bar (33, 33ₐ to 33_{c}) is constant.

11. Tennis racket according to any of claims 1 to 8, characterised in that the height (n₀) of the profile bar (33, 33ₐ to 33_{c}) decreases to produce a curved contour.

12. Tennis racket according to any of claims 1 to 11, characterised in that the profile bar (33, 33ₐ to 33_{c}) is a hollow profile.

## Revendications

1. Raquette de tennis (30) comprenant dans un cadre tendeur (32) formé d'une barre profilée (33) un fond prévu dans un plan, pour des jeux où la balle se trouve au contact du fond pendant une durée de 2 à 6 ms correspondant à une demi-oscillation, une zone formant coeur (H) adjacente au cadre tendeur (32) bordée par des tronçons de la barre profilée se rejoignant et par une entretoise de cadre (34) reliant ceux-ci, ainsi qu'un manche (16) situé à une extrémité selon l'axe longitudinal de la raquette (M), la fréquence de résonance de premier ordre de la raquette de tennis cordée (30) correspondant approximativement à la fréquence, calculée sur la base de la demi-oscillation, de la durée du contact balle/fond (Q), et atteignant lorsque la raquette de tennis (30) est immobilisée par le manche (16) une valeur allant de 83 à 200 Hz, de préférence de 100 à 140 Hz, et l'entretoise de cadre (10) étant calculée de telle façon que lorsque des oscillations de torsion de la raquette se produisent au contact de la balle, elle n'oscille que sinusoïdalement selon une fréquence.

2. Raquette de tennis conforme à la revendication 1, caractérisée en ce que l'oscillation de torsion superposée à l'oscillation longitudinale est proche de 125 Hz.

3. Raquette de tennis selon l'une des revendications 1 ou 2, dont la barre profilée formant le cadre tendeur a une section droite ayant une largeur comprise entre 8 et 16 mm, caractérisée en ce que le moment d'inertie de la section droite du cadre tendeur (32) ou de la barre profilée (33) de la raquette (30) représente 4 à 16 fois le moment d'inertie d'une raquette (10) dont la section droite a une hauteur inférieure ou égale à l'épaisseur (i) du manche (16).

4. Raquette de tennis conforme à l'une des revendications 1 à 3, caractérisée en ce que la hauteur (h) de la section droite de l'entretoise du cadre (34) est inférieure à la hauteur maximale (n₁) de la barre profilée (33, 33a à 33c).

5. Raquette de tennis conforme à l'une des revendications 1 à 4, caractérisée en ce que dans la région de la zone formant coeur (H), la section droite de la barre profilée (33 ou 33a à 33c) a une hauteur maximale (n₁), mesurée transversalement au plan du fond (Q), supérieure à l'épaisseur (i) du manche (16).

6. Raquette de tennis conforme à l'une des revendications 4 ou 5, caractérisée en ce que la hauteur maximale (n₁) de la section droite de la barre profilée (33, 33a à 33c) est prévue dans la région de la zone formant coeur (H) aux deux extrémités de l'entretoise de cadre (34).

7. Raquette de tennis conforme à l'une des revendications 1 à 6, caractérisée en ce que la hauteur (n₁ ) de la barre profilée (33, 33a à 33c) a une valeur constante dans une région (E) des deux côtés de la zone formant coeur (H).

8. Raquette de tennis conforme à l'une des revendications 1 à 7, caractérisée en ce que la hauteur (n₀) de la barre profilée (33c) décroît à peu près depuis la zone formant coeur (H) de la raquette (30c) en direction de la tête (40) de raquette.

9. Raquette de tennis conforme à l'une des revendications 1 à 8, caractérisée en ce que la barre profilée (33, 33a à 33c) se rétrécit aussi bien vers le manche (16) que vers la tête (40) de la raquette.

10. Raquette de tennis conforme à l'une des revendications 1 à 8, caractérisée en ce que la diminution de la hauteur (n₀) de la barre profilée (33, 33a à 33c) est régulière.

11. Raquette de tennis conforme à l'une des revendications 1 à 8, caractérisée en ce que la hauteur (n₀) de la barre profilée (33, 33a à 33c) diminue en formant un contour courbe.

12. Raquette de tennis conforme à l'une des revendications 1 à 11, caractérisée en ce que la barre profilée (33, 33a à 33c) est creuse.
